# EUROPÄISCHE PATENTSCHRIFT

(11) **EP 3 478 596 B1**
(45) Veröffentlichungstag und Bekanntmachung des Hinweises auf die Patenterteilung: **12.08.2020**
(21) Anmeldenummer: 17734991.7
(22) Anmeldetag: 28.06.2017
(51) Int. Cl.: B65D 30/24

(54) **VENTILSACK**
VALVE BAG
SAC À VALVE

(30) Priorität: 29.06.2016 DE 202016004073 U
(43) Veröffentlichungstag der Anmeldung: 08.05.2019
(73) Patentinhaber: dy-pack Verpackungen Gustav Dyckerhoff GmbH, 57482 Wenden-Gerlingen (DE); Haver & Boecker OHG, 59302 Oelde (DE)
(72) Erfinder: SCHULTE, Gerhard, 51789 Lindlar - Frielingsdorf (DE); LISEK, Eduard, 57489 Drolshagen (DE); HILLING, Thomas, 59269 Neubeckum (DE)
(74) Vertreter: Kirchner, Veit
(86) Internationale Anmeldenummer: PCT/EP2017/000769
(87) Internationale Veröffentlichungsnummer: WO 2018/001562

(56) Entgegenhaltungen:
- EP-A2- 0 233 170
- WO-A1-2005/056404
- DE-U1-202013 006 198
- US-A- 6 164 823
- US-A1- 2010 008 603

## Beschreibung

Die Erfindung betrifft einen Ventilsack für Schüttgut wie Zement, Gips, Granulat, Tierfutter oder Ähnliches, mit einem Standboden und einem dem Standboden gegenüberliegenden Ventilboden. Vorzugsweise sind Stand- und/oder Ventilboden in Kreuz- oder Blockbodenfaltweise gebildet. In den Ventilboden ist ein Ventilschlauch eingearbeitet, welcher im Bereich eines ersten Eckeinschlages der Bodenfaltung ein Ventil zur Befüllung des Ventilsacks ausbildet.

Derartige Ventilsäcke, zumeist aus Papier gefertigt, sind allgemein bekannt und werden insbesondere für die Verpackung und den Vertrieb von feinkörnigem Schüttgut wie Zement, Gips, Granulat, Tierfutter oder Ähnliches eingesetzt. Die üblichen Größen sind dabei 5 Kilo, 10 Kilo und 25 Kilo.

Der Ventilboden umfasst ein Ventil zum Aufstecken des Ventilsackes auf den Füllstutzen einer Abfüllanlage. Nach dem Füllvorgang kann das Ventil verschlossen werden, wie z. B. bei einem schlauchartigen Thermoventil, dessen Innenseite mit einem heiß schmelzenden Material beschichtet ist, um das Ventil durch Einwirkung von Hitze zu verschweißen. Alternativ lassen sich siegelbare Materialen zur innenseitigen Auskleidung und Verschließung des Ventilschlauchs nutzen.

Zur Verbesserung der Stabilität des Ventilschlauchs, insbesondere um diesen auf einem Füllstützen einer Abfüllanlage aufstecken zu können, wird regelmäßig ein Papierzettel als Trägermaterial um das Thermomaterial gelegt. Beide Materialien sind dabei so breit gestaltet, dass sich beide beim Zulegung der Seitenklappen des Ventilbodens jeweils überlappen und folglich zwei ineinander liegende Ventilschläuche ausbilden.

Exemplarisch wird eine vorbekannte Ventilkonstruktion in den Figuren 1 a und b gezeigt. Dabei wird ein Trägermaterial 2 als Zettel in den offenen Ventilboden 3 geklebt und im Anschluss ein Thermomaterial 6 in den offenen Boden 3 auf das Trägermaterial 2 aufgebracht. Beide Materialien sind so breit gestaltet, dass sie nach der Zulegung der Seitenklappen 4, 4' gemäß den Pfeilen a und b jeweils überlappen und den Ventilschlauch 7 mit zwei ineinander liegenden Schlauchschichten bilden.

Wird der Ventilschlauch 7 nach dem Füllvorgang an der Abfüllanlage verschweißt, verschmilzt der untere Teil X des Thermomaterials 6 flächig mit dem oberen Teil Y des Thermomaterials 6. Dem Trägermaterial 2 kommt eine ausschließlich stützende Funktion zu. Ein Nachteil dieser Konstruktion besteht in dem hohen Materialaufwand, der für die Ventilbildung notwendig ist. Dies verursacht nicht nur hohe Produktionskosten, sondern ist auch in ökologischer Hinsicht unvorteilhaft.

Aus der EP 0 233 170 A2 ist ein Ventilsack bekannt, dessen Ventilschlauch aus einer Metallfolie und einer entsprechenden Thermobeschichtung besteht. Beim Zusammenlegen des Ventilschlauchs und Verschweißen wird das Thermomaterial mit einer gegenüberliegenden Thermomaterialbeschichtung verschweißt. Ähnliche Ventilsäcke sind aus den Druckschriften US 6,164,823, DE 20 2013 006 198 U1 sowie US 2010/008603 A1 bekannt.

Die Aufgabe der vorliegenden Erfindung besteht darin, einen Ventilsack mit einem verbesserten Ventil vorzuschlagen, welches insbesondere mit geringerem Materialaufwand und/oder kostengünstiger und/oder umweltfreundlicher hergestellt werden kann.

Gelöst wird diese Aufgabe durch einen Ventilsack mit den Merkmalen des Anspruchs 1. Vorteilhafte Ausgestaltungen des Ventilsacks sind Gegenstand der Unteransprüche.

Ausgehend vom gattungsbildenden Ventilsack ist erfindungsgemäß vorgesehen, den Ventilschlauch aus einem Thermomaterial und einem davon abweichenden Material auszubilden, wobei zum Verschließen des Ventils das Thermomaterial mit dem davon abweichenden Material verschweißbar bzw. versiegelbar ist. Anders als im Stand der Technik werden somit nicht mehr zwei Lagen des Thermomaterials miteinander verschweißt bzw. versiegelt, um einen Ventilschluss herbeizuführen, sondern das Thermomaterial wird mit einem abweichenden Material verschweißt bzw. versiegelt. Durch diese Vorgehensweise kann die benötigte Menge an Thermomaterial verringert werden. Damit lassen sich nicht nur Produktionskosten reduzieren, sondern der Ventilsack ist zudem umweltfreundlicher.

Als Thermomaterial kann jedes Material fungieren, welches mit einem geeignet gewählten abweichenden Material verschweißbar bzw. versiegelbar ist. Vorzugsweise kann es sich bei dem Thermomaterial um ein Kunststoffmaterial, z. B. Polyethylen (PE) handeln, oder auch um eine Kunststoffbeschichtung.

Gemäß der Erfindung ist das abweichende Material ein Trägermaterial aus Papier. Auf diesem Trägermaterial wird das Thermomaterial in geeigneter Weise aufgebracht. Die Aufbringung des Thermomaterials ist dabei jedoch so gewählt, dass sich dieses beim Zulegen der Seitenklappen des Bodens weder überlappt noch einen geschlossenen Ventilschlauch aus Thermomaterial bildet. Folglich umfasst der Ventilschlauch über seinen Schlauchumfang ein oder mehrere Aussparungen des Thermomaterials. Der resultierende Schlauch ist somit aus dem Thermomaterial und dem Trägermaterial gebildet, wobei letzteres die Aussparungen des Thermomaterials zur Vervollständigung des Schlauches schließt. Beim Verschließen des Ventils ist das Thermomaterial mit dem abweichenden Material bzw. Trägermaterial verschweißbar bzw. versiegelbar. Beim Verschweißen bzw. Versiegeln des Ventils wird der Ventilschlauch zusammengedrückt, so dass gegenüberliegende Innenseiten des Ventilschlauchs miteinander in Kontakt kommen und verschweißt bzw. versiegelt werden. Das Thermomaterial und die Aussparungen sind vorteilhafter Weise derart über den Innenumfang des Ventilschlauches verteilt, dass sich im Kontaktbereich mindestens ein über die gesamte Breite des Ventils verlaufender Streifen ergibt, entlang dessen gesamter Länge sich Thermomaterial befindet. Dadurch wird eine dichte Verschweißung bzw. Versiegelung ermöglicht.

Die Aufbringung des Thermomaterials auf das Trägermaterial kann beispielsweise derart erfolgen, dass dieses bei noch geöffnetem Ventilboden in etwa symmetrisch bzw. mittig in Bezug auf die Falzlinien der Seitenklappen des Ventilbodens und/oder in etwa symmetrisch bzw. mittig zur Längsachse des Ventilbodens auf das Trägermaterial aufgebracht ist, und/oder mittig auf der dem Sackinneren zugewandten Fläche des Trägermaterials. Die Breite des Thermomaterials, z. B. die Ausdehnung des Thermomaterials quer zur Ventilachse ist dabei so gewählt, dass sich die Endseiten des Thermomaterials beim Zulegen weder überlappen noch zu einem Schlauch verschließen. Der dadurch vom Thermomaterial freibleibende Ventilumfangsbereich wird durch das Trägermaterial geschlossen. Beim Zusammendrücken und Verschließen des Ventils wird somit das Thermomaterial mit dem in der gegenüberliegenden Aussparung liegenden Trägermaterial verschweißt bzw. versiegelt.

Alternativ dazu kann das Thermomaterial im offenen Ventilboden auch randseitig in zwei oder mehr Teilen auf das Trägermaterial aufgebracht sein, insbesondere in dem sich im Bereich der Seitenklappen des Ventilboden befindlichen Teil des Trägermaterials, welcher beim Zuklappen der Seitenklappen überlappt und den Schlauch bildet und dessen vom Sackkorpus abgewandten Halbumfang bildet. Die dem Sackkorpus zugewandte Trägermaterialfläche bleibt in diesem Fall frei von Thermomaterial, sodass es auch hier zu einem Ventilverschluss durch Verschweißen bzw. Versiegeln des Thermomaterials mit dem Trägermaterial kommt, wobei sich entlang eines Streifens über die gesamte Mitte des zusammengedrückten Ventils Thermomaterial befindet. Vorzugsweise ist in diesem Fall das Thermomaterial bündig mit den Seitenkanten des Trägermaterials abgeschlossen.

Anstatt das Thermomaterial auf das Trägermaterial aufzukleben kann das Trägermaterial auch mit einer entsprechenden verschweißbaren/versiegelbaren Beschichtung versehen sein. Das Trägermaterial kann Papier oder ein sonstiger geeigneter Werkstoff sein, der sich mit dem Thermomaterial verschweißen/versiegeln lässt.

Alternativ dazu ist die Verwendung eines gesonderten Trägermaterials für die Ventilkonstruktion nicht zwingend erforderlich. Beispielsweise kann das Thermomaterial unmittelbar auf die Seitenklappen und/oder Eckeinschläge des Ventilbodens aufgebracht sein, entweder durch Aufkleben eines Thermomaterials oder geeignete Beschichtung der entsprechenden Bodenfläche. Die Bildung des Ventilschlauchs wird nach dem Zulegen der Seitenklappen vorteilhafter Weise durch Aufbringung eines Deckblattes erreicht, um den Ventilschlauch zu vervollständigen. Beim Verschließen des Ventils wird in dieser Ausgestaltung das Thermomaterial mit dem Deckblatt verschweißt bzw. versiegelt.

Auch bei den zuvor beschriebenen Ausführungsformen mit gesondertem Trägermaterial kann ein Deckblatt auf den zugelegten Ventilboden aufgebracht, insbesondere aufgeklebt sein. In dem Fall, bei dem das Deckblatt nicht zur Vervollständigung des Ventils benötigt wird, kann dieses auch verkürzt ausgestaltet sein und vorzugsweise nur bis zur äußeren Kante des mit dem Ventil versehenden Eckeinschlages ragen. Ansonsten ragt das Deckblatt vorzugsweise bis zur äußeren Ventileintrittskante.

Weitere Vorteile und Eigenschaften der Erfindung werden im Folgenden anhand von in den Figuren dargestellten Ausführungsbeispielen näher erläutert. Es zeigen:
- Figur 1a, 1b:: einen Ventilsack gemäß dem Stand der Technik;
- Figur 2a, 2b:: schematische Ansichten eines erfindungsgemäßen Ventilsackes,
- Figur 3a, 3b:: Darstellungen des erfindungsgemäßen Ventilsackes mit offenem und geschlossenem Ventilboden gemäß einer ersten Ausführungsform;
- Figur 4a, 4b:: Darstellungen die gegenüber den Figuren 3a, 3b modifizierten Ausführungsform;
- Figur 5a, 5b: Darstellungen des erfindungsgemäßen Ventilsackes mit offenem und geschlossenem Ventilboden gemäß einer zweiten Ausführungsform;
- Figur 6a, 6b:: Darstellungen des erfindungsgemäßen Ventilsackes mit offenem und geschlossenem Ventilboden gemäß einer dritten Ausführungsform;
- Figur 7:: ein weiteres Ausführungsbeispiel des erfindungsgemäßen Ventilsackes mit zugelegtem Ventilboden.

Die Figuren 2a und 2b zeigen den grundlegenden Aufbau eines erfindungsgemäßen Ventilsacks 10, der einen Standboden 20 und eine Ventilboden 30 aufweist, wobei in dem Ventilboden 30 das Ventil 50 zum Befüllen des Ventilsacks untergebracht ist. Abgesehen von dem erfindungsgemäßen Ventil 50 entspricht der in Fig. 2 a/b gezeigte Sack im Wesentlichen der im Stand der Technik bekannten Lösung. In Fig. 2 sind sowohl Standboden 20 als auch Ventilboden 30 auf die Vorderseite 12 des Sacks 10 gefaltet. Nicht erkennbar ist die Rückseite des Sacks, die unter der Vorderseite 12 liegt. In den Ventilboden 30 ist ein erfindungsgemäßes Schlauchventil 50 eingesetzt, und zwar im Bereich des ersten Eckeinschlages 32 der Bodenfaltung. Mit dem Schlauchventil 50 ist der Sack 10 auf den Füllstutzen einer Abfüllanlage aufsteckbar, und nach der Befüllung kann das Schlauchventil durch Hitzeeinwirkung staubdicht verschweißt werden.

Figur 2b zeigt den offenen Ventilboden 30 eines erfindungsgemäßen Sacks 10 in Kreuzbodenfaltung, wobei weder ein Ventilschlauch bzw. -zettel noch ein Thermomaterial eingesetzt sind. Die Kreuzbodenfaltung bildet die beiden Eckeinschläge 32 und 33 aus, sowie die Seitenklappen 38 und 39, die zum Schließen des Bodens um die Seitenfalzlinien 35 und 36 zugeklappt werden.

Die Figuren 3a, 3b zeigen eine erste konkrete Ausführungsform des erfindungsgemäßen Ventils 50. Zur Darstellung des Ventilaufbaus ist der Ventilboden 30 in Fig. 3a nicht zugefaltet, sondern - wie in Figur 2b - geöffnet dargestellt. Ein Trägermaterial 52, im Ausführungsbeispiel ein Papier-Zettel, ist in den offenen Boden 30, auf den linken Eckeinschlag 32 geklebt. Im Anschluss daran wird das versiegelbare bzw. verschweißbare Thermomaterial 54, in diesem Fall ein PE-Zettel 54, ebenfalls in den offenen Boden 30 mittig bzw. symmetrisch zur Mittelachse 37 des Bodens 30 auf das Trägermaterial 52 geklebt. Der PE-Zettel 54 ist im Verhältnis zum Stand der Technik deutlich schmaler gestaltet, d.h. in Querrichtung zur Ventilachse kürzer ausgeführt und ragt nur zu einem geringen Teil (vorzugsweise 0,5 bis 1 cm) über die beiden Seitenfalzlinien 35, 36 in die Seitenklappen 38, 39 hinein.

Im gezeigten Ausführungsbeispiel muss der PE-Zettel 54 mindestens so breit sein wie der Ventilboden 30 zwischen den beiden Seitenfalzlinien 35, 36. Ist jedoch das Ventil 50 schmaler als der Abstand zwischen den Seitenfalzlinien 35, 36 des Ventilbodens 30, kann der PE-Zettel 54 schmaler ausgeführt sein als der Ventilboden 30, muss jedoch mindestens so breit sein wie das Ventil 50 um eine vollständige Verschweißung entlang der Kontaktlinie des zugedrückten Ventils zu erreichen.

Durch Zulegung der Seitenklappen 38, 39 gemäß den Pfeilen a und b wird der Ventilboden 30 und dabei auch das Ventil, d.h. der Ventilschlauch 50, gebildet. Auf die zugelegten Seitenklappen 38, 39 wird das Deckblatt 40 geklebt, das von der Ventileintrittskante bis zum hinteren Eckeinschlag 33 reicht. Der Ventilschlauch 50 wird durch das Trägermaterial 52 vervollständigt. Der PE-Zettel 54 kann aufgrund der schmaleren Ausführung nicht mehr überlappen und somit auch keinen zweiten Schlauch bilden. Wird das Ventil bzw. der Ventilschlauch 50 nach der Befüllung des Ventilsacks 10 an der Abfüllanlage verschweißt, findet die Verschweißung nicht, wie aus dem Stand der Technik bekannt, auf Basis eines einzigen Materials (Thermomaterial 2 in Fig. 1a, b), sondern auf Basis zweier verschiedener Materialien statt. In der Figur 3b ist erkennbar, dass beim Verschweißen des Ventils 50 das untenliegende Thermomaterial 54, hier als Bereich X' gekennzeichnet, mit dem darüberliegenden Bereich des Trägermaterials 52, mit dem Bezugszeichen Y' gekennzeichnet, verschweißt wird. Die Verschweißung zweier unterschiedlicher Materialien birgt ein hohes Einsparpotenzial, da für die Ausbildung eines ausreichend dicht verschließenden Ventil 50 weniger PE- bzw. Thermomaterial 54 benötigt wird. Dies hat einen hohen Kostenvorteil und macht den Ventilsack gleichzeitig umweltfreundlicher.

Eine leicht modifizierte Version der Ausgestaltung gemäß Figuren 3a, 3b ist in den Figuren 4a, 4b gezeigt. Hierbei wird kein PE-Zettel 54 auf das Trägermaterial 52 aufgeklebt, sondern das Trägermaterial 52 stattdessen mit einer Beschichtung 56 versehen. Die Positionierung der Beschichtung 56 ist allerdings identisch zur Positionierung des Zettels 54 in den Figuren 3a, 3b, weshalb der erzielte Effekt identisch zum Ausführungsbeispiel der Figur 3a, 3b ist. Zum Verschließen des Ventils 50 wird die Beschichtung 56 mit dem Trägermaterial 52 verschweißt bzw. versiegelt.

Eine weitere Ausführungsform des erfindungsgemäßen Ventilsacks ist in den Figuren 5a, 5b dargestellt. Hier wird der PE-Zettel 54 nicht am Stück in die Mitte des Ventilbodens 30 auf das Trägermaterial 52 aufgeklebt, sondern stattdessen in zwei separate Bereiche 54, 55 aufgeteilt, dies jeweils bündig mit einer Seitenkante des Trägermaterials 52 abschließen. Bei dieser Variante liegt das PE-Material 54, 55 beim Zulegen des Ventilsacks nicht unten wie in der Figur 3b dargestellt, sondern stattdessen oben im Ventilschlauch 50. Jedoch wird auch bei dieser Ausführungsform das obenliegende PE-Material 54, 55 mit dem unten im Ventilschlauch liegenden Trägermaterial 52 verklebt. Anstatt des aufgeklebten PE-Materials könnte auch hier mit einer Beschichtung analog zu den Figuren 4a, 4b verwendet werden. Auch hier wird auf die zugelegten Seitenklappen 38, 39 das Deckblatt 40 geklebt, das von der Ventileintrittskante bis zum hinteren Eckeinschlag 33 reicht.

Eine weitere Ausführungsform der Erfindung ist in den Figuren 6a, 6b gezeigt. Bei dieser Ausführungsform wird anders als in den vorstehenden Varianten vollständig auf das Trägermaterial 54 verzichtet und der PE-Zettel 54 stattdessen unmittelbar in etwa mittig in den offenen Boden 30, insbesondere auf den Eckeinschlag 33 geklebt. Als Ersatz für das Trägermaterial 54 dient in diesem Fall das Deckblatt 40, das auf die bereits zugelegten Seitenklappen 38, 39 geklebt wird. Der Ventilschlauch 50 wird damit vollständig durch das Deckblatt 40 verschlossen, wobei beim Verschließen des Ventils 50 das untenliegende Thermomaterial 54 mit dem Deckblatt 40 verschweißt bzw. versiegelt wird. Auch hier erstreckt sich das Deckblatt 40 von der Ventileintrittskante bis zum hinteren Eckeinschlag 33.

In allen vorstehenden Ausführungsformen ist das Deckblatt 40 stets bis zur Ventileintrittskante ausgeführt. Allerdings dient dieses lediglich in dem Ausführungsbeispiel der Figur 6a, 6b dazu, das Ventil 50 bzw. das Thermomaterial 54 zu verschweißen. Bei den Ausführungsvarianten der Figuren 3a bis 5b kann dieses zur weiteren Materialeinsparung auch kürzer ausgestaltet werden, wie in Figur 7 gezeigt. Hier reicht das Deckblatt 41 nur bis zu den Enden 31, 31' der Seitenklappen 38, 39.

Die beschriebenen Ausführungsbeispiele verwenden als Thermomaterial ein PE-Material, andere verschweißbare oder versiegelbare Materialien sich jedoch ebenso denkbar. Auch das Trägermaterial oder das Deckblatt muss nicht zwangsläufig aus Papier sein, sondern kann alternativ aus einem abweichenden Material gefertigt sein.

## Patentansprüche

1. Ventilsack (10) für Schüttgut wie Zement, Gips, Granulat, Tierfutter o. Ä., mit einem Standboden (20), vorzugsweise einem Kreuz- oder Blockboden, und mit einem dem Standboden (20) gegenüberliegenden Ventilboden (30), in den ein Ventilschlauch (50) eingearbeitet ist, welcher im Bereich eines ersten Eckeinschlages (32) der Bodenfaltung ein Ventil (50) zur Befüllung des Ventilsackes (10) ausbildet,
wobei der Ventilschlauch (50) aus einem Thermomaterial (54, 55, 56) und einem davon abweichenden Material (52, 40, 41) gebildet ist, wobei beide Materialien (40, 41, 52, 54, 55, 56) zum Verschließen des Ventils (20) miteinander verschweißbar oder versiegelbar sind,
**dadurch gekennzeichnet, dass** das abweichende Material (52, 40, 41) Papier ist, auf dem ein Thermomaterial (54, 55, 56) aufgebracht ist und ein oder mehrere Aussparungen des Thermomaterials (54, 55, 56) über den Schlauchumfang des gebildeten Ventils (50) vorgesehen sind.

2. Ventilsack (10) nach Anspruch 1, **dadurch gekennzeichnet, dass** das Thermomaterial (54, 56) mittig zur Mittelachse (37) des Ventilbodens (30) auf das Trägermaterial (52) aufgebracht ist, wobei sich das aufgebrachte Thermomaterial (54, 56) bei zugelegtem Ventilboden (30) weder überlappt noch zu einem Schlauch verschließt.

3. Ventilsack (10) nach Anspruch 1, **dadurch gekennzeichnet, dass** das Thermomaterial (54, 55) über den Ventilumfang in zwei oder mehr getrennten Bereichen auf das Trägermaterial (52) aufgebracht ist, wobei die Thermomaterialbereiche (54, 55) vorzugsweise bündig mit wenigstens einer Seitenkanten des Trägermaterials (52) abschließen.

4. Ventilsack (10) nach einem der vorhergehenden Ansprüche 1 bis 3, **dadurch gekennzeichnet, dass** das Thermomaterial (54, 55) auf dem Trägermaterial (52) aufgeklebt ist oder durch eine Beschichtung (56) des Trägermaterials (52) gebildet ist.

5. Ventilsack (10) nach einem der vorhergehenden Ansprüche, **dadurch gekennzeichnet, dass** das Thermomaterial (54, 55, 56) Polyethylen ist.

6. Ventilsack nach einem der vorhergehenden Ansprüche, **dadurch gekennzeichnet, dass** das abweichende Material ein Deckblatt (40, 41) ist, das nach dem Zulegen der Seitenklappen (38, 39) auf diese aufgebracht ist.

7. Ventilsack nach Anspruch 6, **dadurch gekennzeichnet, dass** das Deckblatt (40, 41) bis zur äußeren Ventileintrittskante oder bis zu den Enden (27, 27') der Seitenklappen 38, 39 reicht.

## Claims

1. A valve sack (10) for bulk material such as cement, gypsum, pellets, animal feed, or similar having a stand-up base (20), preferably a cross-base or a block base, and having a valve base (30) that is disposed opposite the stand-up base (20) and into which a valve hose (50) is worked that forms a valve (50) for filling the valve sack (10) in the region of a first corner fold (32) of the base fold,
wherein the valve hose (50) is formed from a thermal material (54, 55, 56) and from a material (52, 40, 41) different therefrom, with both materials (40, 41, 52, 54, 55, 56) being weldable or sealable with one another to close the valve (20),
**characterized in that** the different material (52, 40, 41) is paper on which a thermal material (54, 55, 56) is applied and one or more cut-outs of the thermal material (54, 55, 56) are provided over the hose periphery of the formed valve (50).

2. A valve sack (10) in accordance with claim 1, **characterized in that** the thermal material (54, 56) is applied to the carrier material (52) centrally to the center axis (37) of the valve base (30), with the applied thermal material (54, 56) neither overlapping nor closing to form a hose with a folded closed valve base (30).

3. A valve sack (10) in accordance with claim 1, **characterized in that** the thermal material (54, 55) is applied to the carrier material (52) in two or more separate regions over the valve periphery, with the thermal material regions (54, 55) preferably terminating flush with at least one side edge of the carrier material (52).

4. A valve sack (10) in accordance with one of the preceding claims 1 to 3, **characterized in that** the thermal material (54, 55) is adhesively bonded to the carrier material (52) or is formed by a coating (56) of the carrier material (52).

5. A valve sack (10) in accordance with one of the preceding claims, **characterized in that** the thermal material (54, 55, 56) is polyethylene.

6. A valve sack in accordance with one of the preceding claims, **characterized in that** the different material is a top sheet (40, 41) that is applied to the side flaps (38, 39) after their folding closed.

7. A valve sack in accordance with claim 6, **characterized in that** the top sheet (40, 41) extends up to the outer valve inlet edge or up to the ends (27, 27') of the side flaps 38, 39.

## Revendications

1. Sac à valve (10) pour matières en vrac telles que du ciment, du plâtre, des granulés, des aliments pour animaux ou similaires, comprenant un fond de maintien (20), de préférence un fond croisé ou plat, et comprenant un fond à valve (30) opposé au fond de maintien (20), dans lequel un tube à valve (50) est incorporé, qui forme, dans la zone d'un premier repli en coin (32) du pliage du fond, une valve (50) pour le remplissage du sac à valve (10),
le tube à valve (50) étant formé à partir d'un matériau thermique (54, 55, 56) et d'un matériau (52, 40, 41) différent de celui-ci, les deux matériaux (40, 41, 52, 54, 55, 56) pouvant être soudés ou scellés ensemble pour fermer la valve (20),
**caractérisé en ce que** le matériau différent (52, 40, 41) est du papier, sur lequel est appliqué un matériau thermique (54, 55, 56) et un ou plusieurs évidements du matériau thermique (54, 55, 56) sont prévus sur la périphérie du tube de la valve formée (50).

2. Sac à valve (10) selon la revendication 1, **caractérisé en ce que** le matériau thermique (54, 56) est appliqué sur le matériau support (52) de manière centrée par rapport à l'axe central (37) du fond à valve (30), le matériau thermique (54, 56) appliqué ne se chevauchant pas et ne se fermant pas en formant un tube lorsque le fond à valve (30) est replié pour le fermer.

3. Sac à valve (10) selon la revendication 1, **caractérisé en ce que** le matériau thermique (54, 55) est appliqué sur le matériau support (52) dans deux zones séparées ou plus sur la périphérie de la valve, les zones en matériau thermique (54, 55) se terminant de préférence à fleur d'au moins un bord latéral du matériau support (52).

4. Sac à valve (10) selon l'une des revendications précédentes 1 à 3, **caractérisé en ce que** le matériau thermique (54, 55) est collé sur le matériau support (52) ou est formé par un revêtement (56) du matériau support (52).

5. Sac à valve (10) selon l'une des revendications précédentes, **caractérisé en ce que** le matériau thermique (54, 55, 56) est du polyéthylène.

6. Sac à valve selon l'une des revendications précédentes, **caractérisé en ce que** le matériau différent est une feuille de couverture (40, 41), qui est appliquée sur les rabats latéraux (38, 39) après le repliage de ceux-ci.

7. Sac à valve selon la revendication 6, **caractérisé en ce que** la feuille de couverture (40, 41) s'étend jusqu'au bord extérieur d'entrée de valve ou jusqu'aux extrémités (27, 27') des rabats latéraux (38, 39).
